# EUROPÄISCHE PATENTSCHRIFT

(11) **EP 0 203 387 B1**
(45) Veröffentlichungstag und Bekanntmachung des Hinweises auf die Patenterteilung: **16.08.1990**
(21) Anmeldenummer: 86105752.9
(22) Anmeldetag: 25.04.1986
(51) Int. Cl.: B07C 5/08

(54) **Verfahren und Vorrichtung zum Prüfen und Aussortieren von Ziegeln**
Method and device for checking and sorting bricks
Procédé et dispositif pour tester et trier des briques

(30) Priorität: 26.04.1985 DE 3515188
(43) Veröffentlichungstag der Anmeldung: 03.12.1986
(73) Patentinhaber: Josef Meindl Beteiligungs oHG, D-84405 Dorfen-Stadt 1 (DE)
(72) Erfinder: Huber, Paul, D-8251 Gut Thambach (DE); Röhrl, Josef, D-8250 Dorfen-Kl. Moosen (DE)
(74) Vertreter: Eder, Eugen, Dipl.-Ing.

(56) Entgegenhaltungen:
- EP-A- 0 153 575
- DE-A- 1 548 349
- DE-A- 2 434 603
- DE-A- 2 907 700
- DE-C- 274 087
- DE-C- 304 652

## Beschreibung

Die Erfindung bezieht such auf eine Vorrichtung zum Prüfen und Aussortieren von Ziegeln, mit einem Förderband und einer optischen Meßvorrichtung- und einer Prüfvorrichtung, wobei jeder Ziegel durch eine die Prüfvorrichtung tragende Schwenkeinrichtung von dem Förderband abgenommen, durch die Meßvorrichtung geprüft und entweder als Abfall abgeworfen oder auf ein anderes weiter führendes Förderband abgelegt wird.

Eine derartige Vorrichtung ist aus der Druckschrift EP-A1-153 575 (Art. 54(3) EPU) bekannt. Hierbei ist die Prüfvorrichtung mit der optischen Meßvorrichtung verbunden, wobei Taststifte vorgesehen sind zum Abtasten einer zu prüfenden Fläche eines Ziegels auf Qualität entsprechend einzelner Güteklassen. Die oberen, der zu prüfenden Fläche des jeweiligen Ziegels abgewandten Bereiche der Taststifte sind ihrerseits mit einer Übersetzungseinrichtung verbunden, welche Teil der optischen Meßvorrichtung ist.

Diese Übersetzungseinrichtung ist als dreiarmiger, um einen Drehpunkt schwenkbarer Hebel ausgebildet, dessen einer Hebelarm bei Überstreichen einer Lichtschranke eine Betätigung auslöst, dessen zweiter Hebelarm federbeaufschlaft ist und dessen dritter Hebelarm mit dem oberen Bereich der Taststifte in Verbindung steht. Die Taststifte steuern hierbei über die Meßvorrichtung die Haltewirkung eines Halteteils.

Zum Stand der Technik zählt weiterhin eine Vorrichtung zur Kontrolle der Maß- und Formgenauigkeit, insbesondere plattenförmige Gegenstände (DE-A-2 434 603). Hier werden diese Gegenstände, vorzugsweise Keramikplatten, durch eine Stützplatte angehoben und gegen Meßfühler einer Meßlatte geführt, welche die Messung durchführen. Nach Durchführung dieser Messung wird der Gegenstand abgesenkt. Über eine Stempeleinrichtung mit einem Farbbehälter für Stempelfarbe erfolgt eine Kennzeichnung des Gegenstandes, wonach die Aussonderung entweder durch einen Kontrolleur oder durch optische Abtastung hinter der Kontrollstelle erfolgt. Die Bewegung der einzelnen Ziegel zur Durchführung der Messung wird hierbei unterbrochen, was Zeitaufwendig ist und den Transportverlauf unterbricht.

Weiterhin ist ein Aggregat zum automatischen Sortieren gebrannter Ziegelsteine bekannt, welches so gestaltet ist, daß auf einem Förderband Ziegelsteine von einer Umschlagstelle zu einem Sortieraggregat transportiert werden (DE-A-2 907 700). Dieses Sortieraggregat ist in einem Gestell hin- und herverschiebbar und befördert die einzelnen, qualitätsmäßig unterschiedlichen Ziegel auf entsprechende Förderbänder. Zur meß- und Prüfvorrichtung gehören eine Fotozelle sowie eine Lichtquelle, welche auf einem Wagen angeordnet sind, wobei die Greiforgane die Ziegel erfassen und entsprechend messen bzw. prüfen. Es ergibt sich damit insgesamt ein relativ komplizierter Aufbau, welcher insbesondere unter den rauhen Bedingungen eines Ziegelwerkes störanfällig ist.

Demgegenüber liegt der vorliegenden Erfindung die Aufgabe zugrunde, eine einfach aufgebaute Vorrichtung zum Prüfen und Aussortieren von Zielgeln zu schaffen.

Diese Aufgabe wird erfindungsgemäß gelöst durch den Einsatz mehrerer Lichtschranken im Bereich der Übersetzungseinrichtung, wobei die Meß- und die Prüfvorrichtung mit einer Steuereinheit verbunden ist, durch welche die Steuerung der Entnahme der auf dem zweiten Förderband abgelegten, durch die entsprechenden Lichtschranken geprüften Ziegel entsprechend der einzelnen Güteklassen erfolgt.

Hierdurch ergibt sich der Vorteil, daß ein Zusammenwirken mechanischer und optischer Meßmethoden erfolgt, wodurch die gesamte Einheit insgesamt einfacher augebauft und wesentlich weniger störanfällig ist. Es wird damit auf einfache Weise eine sehr gute Qualitätskontrolle der einzelnen Ziegel erzielt, was zu einer weiteren Automatisierung und Kostenreduzierung bei Prüfen und Aussortieren von Ziegel führt.

Vorteilhafte Weiterbildungen ergeben sich aus den Unteransprüchen.

Die Erfindung wird nachfolgend anhand von in der Zeichnung dargestellten Ausführungsbeispielen näher beschrieben. In der Zeichnung zeigen:
Fig. 1 eine schematische Ansicht der Vorrichtung zum Prüfen und Aussortieren von Ziegeln;
Fig. 2 bis 4 die Meßeinrichtung in einzelnen Meßpositionen;
Fig. 5 eine weitere Ausführungsform der Vorrichtung zum Prüfen und Aussortieren von Ziegeln.

In Fig. 1 ist schematisch eine Vorrichtung zum Prüfen und Aussortieren von Ziegeln gemäß DBP 34 04 640 dargestellt. Hierbei finden zwei Förderbänder 1 und 2 Anwendung, wobei zwischen diesen beiden Förderbändern 1 und 2 eine Abfördervorrichtung 4 angeordnet ist. Zwischen den Förderbändern 1 und 2 befindet sich eine Prüfvorrichtung 3, welche auf einer Schwenkeinrichtung 6 angeordnet ist. Diese Schwenkeinrichtung 6 ist als Doppelschwinge ausgebildet mit den beiden schwingenden Armen 7 und 8 und einem Koppelteil 9. Dieses Koppelteil 9 und die Schwingen 7 und 8 sind durch nicht näher bezeichnete Gelenke miteinander verbunden; die Schwingen 7 und 8 sind über nicht näher bezeichnete Gelenke gelenkig am Boden angebracht.

Die Prüfvorrichtung 3 besitzt Anlagestifte 14 sowie Taststifte 16. Wie aus Fig. 1 ersichtlich, wird ein Ziegel 5, beispielsweise ein Biberschwanzziegel, auf dem Förderband 1 in Pfeilrichtung bewegt und bei der linken Stellung der Schwenkeinrichtung 6 von der Prüfvorrichtung 3 erfaßt.

Nunmehr schwenkt infolge der Bewegung der Doppelschwingen 7 und 8 die Prüfvorrichtung 3 über ihren mittleren Bereich nach rechts zu dem Förderband 2. Während dieser Bewegung erfolgt eine Prüfung des betreffenden Ziegels auf Ebenflächigkeit und Verdrehung. Genügt dieser Ziegel den Qualitätsanforderungen der Prüfvorrichtung 3 nicht, so wird dieser Ziegel 5' in der Mittelstellung der Schwenkeinrichtung (6) abgeworfen und gelangt auf die Abfördervorrichtung 4, welche den Abfallziegel abtransportiert.

Entspricht der betreffende Ziegel 5" den Qualitätsanforderungen, so wird er in der rechten Lage der Schwenkvorrichtung 6 auf das Förderband 2 abgelegt und weitertransportiert.

Während der Bewegung der Schwenkeinrichtung 6 von der linken zur rechten Stellung werden auch diejenigen Ziegel qualitätsmäßig erfaßt, welche den Qualitätsnormen entsprechen.

Die einzelnen, entsprechend den Qualitätsnormen aufgeschlüsselten Ziegel werden über eine elektrische Leitung 70 in einer Steuereinheit 80 erfaßt, wobei durch diese Erfassung das Abförderband 2 beispielsweise taktweise gesteurt wird und eine Anzeige in einem nicht näher dargestellten Bereich dann erfolgt, wenn beispielsweise ein Ziegel zweiter Wahl vorliegt. Dieser Ziegel zweiter Wahl kann durch eine nicht näher dargestellte Vorrichtung von dem Förderband 2 entnommen werden. Die den Qualitätsanforderungen als Ziegel erster Wahl entsprechenden Ziegel werden auf dem Förderband 2 zu einer nicht näher dargestellten Verpackungsvorrichtung transportiert und dort entsprechend verpackt und weiterbefördert.

Durch die Steuereinheit 80 besteht also die Möglichkeit, Ziegel erster und zweiter Wahl qualitätsmäßig zu erfassen und im Bereich des taktweise laufenden Förderbandes 2 durch entsprechende Vorrichtungen die Ziegel erster und zweiter Wahl voneinander zu trennen.

In Fig. 2 ist ein in Fig. 1 schematisch dargestellter Taststift 16 der Prüfvorrichtung 3 näher bezeichnet. Dieser Taststift 16 der Prüfvorrichtung 3 bildet ein Teil einer Meßvorrichtung 17 und ist in einem Gehäuse 35 der Prüfvorrichtung 3 gelagert. Oberhalb des Taststiftes 16 befindet sich in einem Drehpunkt 26 ein drehbar gelagerter, dreiarmiger Hebel 18 mit den Armen 20, 21 und 22. Der Arm 20 wird hierbei federbeaufschlagt, der Arm 21 steht mit dem oberen Teil des Taststiftes 16 in Verbindung, der Arm 22 arbeitet mit zwei Lichtquellen 25 und 50 zusammen.

Befindet sich nach Fig. 2 die als dreiarmiger Hebel 18 ausgebildete Meßvorrichtung 17 bei guter Qualität des zu messenden Ziegels im Bereich der ersten Wahl, so sind die beiden Lichtstrahlen der Lichtquellen 25 und 50 durch die beiden Hebel 22 und 23 abgedeckt, so daß über die in Fig. 1 dargestellte elektrische Leitung 70 ein entsprechendes Signal an Die Steuereinheit 80 abgegeben wird.

Der Taststift 16 wird über die Feder 19 und den dreiarmigen Hebel, welcher um den Drehpunkt 26 schwenkt, entsprechend beaufschalgt. Weiterhin weist der Taststift 16 einen Bund 40 auf.

Nach Fig. 3 liegt innerhalb der Qualitätsanforderung ein Ziegel 5" zweiter Wahl vor. Entsprechend ist nur noch die Lichtquelle 50 durch die beiden Hebel 22 und 23 bedeckt, wobei die Feder 19 den dreiarmigen Hebel 18 auf den Taststift 16 drückt. Das Ergebnis der Messung dieses Ziegels zweiter Wahl wird über die in Fig. 1 dargestellte elektrische Leitung 70 wiederum der Steuereinheit 80 mitgeteilt, so daß dieser Ziegel zweiter Wahl erfaßt wird. Durch die Sgeuereinheit 80 wird im Bereich des Abförderbandes 2 dann eine entsprechende, nicht näher dargestellte Abhub-oder Schiebevorrichtung betätigt, wodurch der Ziegel zweiter Wahl von dem Förderband 2 abgenommen werden kann.

Nach Fig. 4 liegt ein Ziegel 5' vor, welcher in keiner Weise den Qualitätsanforderungen entspricht. Entsprechend liegt der Taststift 16 in seiner untersten Lage, wobei diese Bewegung, welche durch die Feder 19 ausgelöst wird, durch den Bund 40 begrenzt ist, welcher seinerseits am Gehäuse 35 anliegt. In dieser Stellung gibt der dreiarmige Hebel 18 die beiden Lichtschranken 25 und 50 vollkommen frei, so daß in der in Fig. 1 dargestellten mittleren Position der den Qualitätsanforderungen nicht entsprechende; Ziegel 5' auf das Förderband abgeworfen wird.

Die Halterung der Ziegel 5 an der Prüfvorrichtung 3 erfolgt durch einen im Hauptpatent beschriebenen, hier nicht näher dargestellten Saugkopf, welcher durch die Prüfvorrichtung 3 gesteuert wird und entsprechend die Ziegel in der funktionsrichtigen Lage freigibt.

In Fig. 5 ist eine andere Ausführungsmöglichkeit der Vorrichtung dargestellt. Hier befindet sich am Ende des Förderbandes 2 eine Weiche 60, welche mit zwei Fördbändern 61 und 62 zusammenwirkt. Vorteilhafterweise liegen hierbei die Förderbänder 2 sowie 61 und 62 und die Weiche 60 in einer im wesentlichen gleichen horizontalen Ebene; zur Verdeutlichung der Funktion wurden lediglich in Fig. 5 die Förderbänder 61 und 62 in verschiedenen horizontalen Ebenen angeordnet.

Wird nun ein Ziegel erster Wahl ermittelt, so bleibt die hinter dem Förderband 2 als Förderband ausgebildete Weiche 60 in der in Fig. 5 dargestellten Lage, wodurch der Ziegel 5" erster Wahl über die Weiche 60 zu dem Förderband 61 transportiert und später in nicht näher dargestellter Weise verpackt und abtransportiert wird.

Ergibt die Prüfung der Prüfvorrichtung 3, daß innerhalb der Qualitätsgrenzen ein Ziegel zweiter Wahl vorliegt, so wird über die elektrische Leitung 70 durch die Prüfvorrichtung 3 die als Förderband ausgebildete Weiche 60 verschwenkt, wodurch der Ziegel 5" zweiter Wahl auf das Förderband 62 gelangt und von hier entsprechend weiterbefördert wird.

Zwischen der Prüfvorrichtung 3 und der Weiche 60 besteht also eine Wirkverbindung, wodurch die Weiche entsprechend dem Prüfergebnis der den Qualitätsanforderungen entsprechenden Ziegel 5" bzw. 5"' entsprechend bewegt wird.

Durch die Erfindung wird damit bewirkt, daß auch die den Qualitätsanforderungen entsprechenden Ziegel nach Güteklassen und II automatisch sortiert und abtransportiert werden.

## Patentansprüche

1. Vorrichtung zum Prüfen und Aussortieren von Ziegeln, mit einem Förderband (1), einer einer optischen Meßvorrichtung- und Prüfvorrichtung, wobei jeder Ziegel durch eine die Prüfvorrichtung (3) tragende Schwenkeinrichtung (6) von dem Förderband (1) abgenommen, durch die Meßvorrichtung (17) geprüft und entweder als Abfall abgeworfen oder auf ein anderes weiter führendes Förderband (2) abgelegt wird,
-die Prüfvorrichtung (3) mit der optischen Meßvorrichtung (17) verbunden ist und Taststifte (16) aufweist zum Abtasten einer zu prüfenden Fläche eines Ziegels (5, 5', 5") auf Qualität entsprechend von Güteklassen,
-wobei die oberen, der zu prüfenden Fläche des jeweiligen Ziegels abgewandten Bereiche der Taststife (16) mit einer Übersetzungseinrichtung (18) in Verbindung stehen, welche Teil der optischen Meßvorrichtung (17) ist,
-die Übersetzungseinrichtung (18) als dreiarmiger, um einen Drehpunkt (26) schwenkbarer Hebel (18) ausgebildet ist, dessen einer Hebelarm (22) bei Überstreichen einer von mehren Lichtschranken (25,50) eine diese Lichtschranken betätigt, dessen zweiter Hebelarm 20) federbeaufschlagt ist und dessen dritter Hebelarm (21) mit dem oberen Bereich der Taststifte (16) in Verbindung steht und
-die Meß- und die Prüfvorrichtung (3, 17) mit einer Steuereinheit (80) verbunden ist, durch welche die Steuerung der Entnahme der auf dem unteren Förderband (2) abgelegten Ziegel (52') entsprechend der einzelnen Güteklassen erfolgt.

2. Vorrichtung nach Anspruch 1, dadurch gekennzeichnet, daß die Steuereinheit (8) mit dem Antrieb des Abtransportierenden Förderbandes (2) verbunden ist.

3. Vorrichtung nach Anspruch 1 und 2, dadurch gekennzeichnet, daß die Steuereinheit (80) mit einer Anzeigeeinheit verbunden ist.

4. Vorrichtung nach Anspruch 1, dadurch gekennzeichnet, daß die Meß- und Prüfvorrichtung (3, 17) mit einer Weiche (60) im Endbereich des die geprüften Ziegel abtransportierenden Förderbandes verbunden ist.

5. Vorrichtung nach Anspruch 4, dadurch gekennzeichnet, daß dem Förderband (2) unter Zwischenschaltung der Weiche zwei weitere Förderbänder (61, 62) nachgeschaltet sind.

## Revendications

1. Dispositif de contrôle et de tir de tuiles équipé d'un convoyeur (1) d'un dispositif de mesure optique et un dispositif de vérification où chaque tuile est prélevée du convoyeur (1) à l'aide d'un dispositif basculant (6) porté par le dispositif de vérification (3), contrôlée par le dispositif de mesure (17) et soit rejetée comme rebut ou soit déposée sur un autre convoyeur (2) d'évacuation et dans lequel le dispositif de vérification (3) est associé dispositif de mesure optique (17) et est muni de doigts palpeurs (16) pour palper unnplan à contrôler d'une tuile (S, S', S") de qualité correspondant à la catégorie où les plans supérieurs à contrôler de chaque tuile de la zone des doigts palpeurs (16) sont en liaison avec un dispositif de transmission (18) qui fait partie du dispositif de mesure optique (17) et qui consiste en un levier (18) à trois bras basculant sur un point de rotation (26) dont l'un (22) des bras actionne par masquage de l'un des barrages lumineux (25, 50) d'un barrage optique, dont un autre (20) des bras est soumis à l'action d'un ressort et dont celui restant (21) des bras est en liaison avec la zone supérieure des doigts palpeurs et dans lequel le dispositif de mesure et de vérification (3, 17) est relié à une entité de commande (80) grâce à laquelle la commande du prélévement d'une tuile (52') déposée sur l'autre convoyeur (2) se produit selon une catégorie particulière.

2. Dispositif de contrôle selon la revendication 1, caractérisé en ce que l'entité de commande (80) est reliée à la transmission du convoyeur d'évacuation (2).

3. Dispositif selon les revendications 1 et 2, caractérisé en ce que l'entité de commande (80) est reliée à un indicateur.

4. Dispositif selon la revendication 1, caractérisé en ce que le dispositif de mesure et de vérification (3, 17) est associé à un aiguillage (6)) dans la zone terminale du convoyeur d'évacuation des tuiles contrôlées.

5. Dispositif selon la revendication 4, caractérisé en ce que deux autres convoyeurs (61, 62) sont alimentés par le convoyeur (2) selon la position de l'aiguillage.

## Claims

1. Testing and sorting device for tiles, including a conveyer belt (1), an optical measuring device and a testing device, wherein each tile is picked up from the conveyor belt (1) by a tilting device (6) with thereto attached testing device (3), examined by the measuring device (17) and either dropped as a reject or deposited on another conveyor belt (2) for further transport,
-the testing device (3) is connected to an optical measuring device (17) and comprises probing pins (16) for probing the surface of a tile (5, 5', 5") to be tested for quality;
-wherein the upper sections of the probing pins (16) facing away of the respective tile are linked to a transmission device (18) which is part of the optical measuring device (17);
the transmission device (18) is a three-armed lever (18), tiltable around a rotational point (26), the one lever arm (22) of which, on passing one of several light barriers (25, 50), actuates one of these light barriers, the second lever arm (20) of which is spring-tensioned, and the third lever arm (16) of which is connected to the upper section of the probing pins (16), and
-the measuring and testing device (3, 17) is connected to a control unit (80) through which the removal of the tile (52') deposited on the lower conveyor belt (2) is controlled relative to the individual quality grouping.

2. Device according to claim 1, characterised in that the control unit (80) is connected to the drive of the removing conveyor belt (2).

3. Device according to claim 1 and 2, characterised in that the control unit (80) is connected to an indicating means.

4. Device according to claim 1, characterised in that the measuring and testing device (3, 17) are connected to a switchpoint (60) in the end region of the conveyor belt which removes the examined tiles.

5. Device according to claim 4, characterised in that the conveyor belt (2) is followed by two further conveyor belts (61, 62) with the switchpoint inbetween.
